# EUROPÄISCHE PATENTANMELDUNG

(11) **EP 0 315 881 A2**
(43) Veröffentlichungstag der Anmeldung: **17.05.1989**
(21) Anmeldenummer: 88118198.6
(22) Anmeldetag: 02.11.1988
(51) Int. Cl.: A62B 18/10

(54) **Filteratemschutzgerät**

(30) Priorität: 07.11.1987 DE 8714845 U
(71) Anmelder: Drägerwerk Aktiengesellschaft, D-23542 Lübeck (DE)
(72) Erfinder: Schlobohm, Joachim, Ing. grad., D-2060 Bad Oldesloe (DE)

(57) **Zusammenfassung**

Ein Filteratemschutzgerät, bestehend aus einer Atemschutzmaske (1) und lösbar verbunden Filter (9), welches in dem seiner Eintrittsöffnung (3) gegenüberliegenden Gehäuseboden einen Einatemventilsitz (7) aufweist, soll derart verbessert werden, daß die Gebrauchstauglichkeit der Kombination von Atemschutzmaske (1) und zugehörigem steckbaren Atemluftfilter (9) erhöht, die Dichtfunktion des Einatemventils (4,7) sichergestellt und die Kosten für den Verbrauch eines Atemluftfilters (9) gesenkt werden. Dazu ist vorgesehen, daß der zugehörige Ventilverschlußkörper (4) selbständig in der Atemöffnung (3) der Maske (1) aufgenommen ist und bei eingesetztem Filter (9) mit dem Ventilsitz (7) in Wirkverbindung steht.

## Beschreibung

Die Neuerung betrifft ein Filteratemschutzgerät, bestehend aus einer Atemschutzmaske und lösbar verbundenem Filter, welches in dem seiner Eintrittsöffnung gegenüberliegenden Gehäuseboden einen Einatemventilsitz aufweist.

Ein derartiges Filteratemschutzgerät ist in der DE-PS 1 012 830 beschrieben.

Das Atemluftfilter des bekannten Gerätes besitzt in seinem Gehäuseboden ein Einatemventil, dessen Ventilsitz als auch Ventilverschlußkörper, in dem bekannten Falle ein elastischer Ventilteller, Teil des Gehäuses sind. Zum Anschluß des Filters an die Atemschutzmaske wird das Gehäuse mit seinem Ventil in die Atemöffnung der Schutzmaske eingeknöpft und ist somit gleichzeitig an der Maske dichtend befestigt. Beim Auswechseln des Filters während einer längeren Gebrauchsdauer wird das Filter entnommen und das Ventil dabei durch die Einatemöffnung der Maske herausgezogen. Das verbrauchte Filter wird mitsamt seinem Ventil weggeworfen und ein neues unverbrauchtes Filter eingesetzt. Durch das wiederholte Einsetzen und Abnehmen der auszuwechselnden Filter wird die Atemöffnung der Schutzmaske übermäßig strapaziert, die Dichtfunktion der Verbindungsteile zwischen dem Einatemventil und der Atemöffnung wird dadurch verschlechtert, und außerdem wird bei jedem Filterwechsel auch gleichzeitig ein vollständiges Einatemventil mit weggeworfen.

Der vorliegenden Neuerung liegt somit die Aufgabe zugrunde, die Gebrauchstauglichkeit der Kombination von Atemschutzmaske und zugehörigem steckbaren Atemluftfilter zu erhöhen, die Dichtfunktion des Einatemventiles sicherzustellen und die Kosten für den Verbrauch eines Atemluftfilters zu senken.

Die Lösung der Aufgabe erfolgt dadurch, daß der zugehörige Ventilverschlußkörper selbständig in der Atemöffnung der Maske aufgenommen ist und bei eingesetztem Filter mit dem Ventilsitz in Wirkverbindung steht.

Der Vorteil der Neuerung liegt darin, daß bei einem Wechsel des Atemluftfilters der Ventilverschlußkörper selbst in seiner Position an der Atemschutzmaske verbleibt, und daß beim Auswechseln des Atemluftfilters das aufwendige Einknöpfen des vollständigen Ventils in die Atemöffnung der Atemschutzmaske entfällt. Der empfindliche Rand der Atemöffnung wird geschont, und die Dichtwirkung des Anschlusses zwischen Atemluftfilter und Atemschutzmaske bleibt gewahrt.

Es kann weiterhin zweckmäßig sein, den Ventilsitz als Kragen auszubilden, der in die Atemöffnung hineinragt. Dadurch wird ein Ventilsitz hoher Zuverlässigkeit geschaffen.

Zum einfachen Anschluß des Filters an die Schutzmaske ist die Atemöffnung mit einem konzentrischen Dichtrand umgeben; der zylindrische Mantel des Filtergehäuses wird darin aufgenommen und ergibt somit einen dichten Sitz des Filters in der Atemöffnung. Dabei ist der Ventilsitz konzentrisch zum Mantel angeordnet, so daß das Filter in beliebiger radialer Position eingesetzt werden kann.

Ein Ausführungsbeispiel der Neuerung wird anhand der schematischen Zeichnung dargestellt und im folgenden näher erläutert. Es zeigen
Fig. 1 ein Filteratemschutzgerät im senkrechten Längsschnitt,
Fig. 2 den waagerechten Schnitt durch Fig. 1, von oben gesehen.

Die Figuren zeigen eine Atemschutzmaske (1) mit einer teilweise dargestellten Bänderung (2) und einer dem Nasen-Mundbereich des Maskenträgers gegenüberliegenden Atemöffnung (3). Innerhalb der Atemöffnung (3) ist ein Ventilteller (4) angeordnet, der an gummielastischen Stegen (6) gehalten ist. In die Atemöffnung (3) ragt als Ventilsitz ein Kragen (7) des Gehäuses (8) des Atemluftfilters (9) hinein und steht in Wirkverbindung mit dem Ventilteller (4). Das Gehäuse (8) des Filters (9) ist an seinem zylindrischen Mantel (11) in einem Dichtrand (5) aufgenommen, der die Atemöffnung (3) konzentrisch umgibt. Die Passung zwischen Mantel (11) und Dichtrand (5) sorgt für einen luftdichten Abschluß. Die Position des Filters (9) in der Atemöffnung (3) ist durch einen umlaufenden Wulst (12) gesichert. Im Kinnbereich des Maskenträgers ist ein Ausatemventil (10) vorgesehen.

Beim Auswechseln des Atemluftfilters (9) wird das Gehäuse (8) mit seinem Kragen (7) aus der Atemöffnung (3) entfernt, wobei der Ventilteller (4) in seiner Position innerhalb der Atemöffnung (3) verbleibt.

## Patentansprüche

1. Filteratemschutzgerät, bestehend aus einer Atemschutzmaske und lösbar verbundenem Filter, welches in dem seiner Eintrittsöffnung gegenüberliegenden Gehäuseboden einen Einatemventilsitz aufweist, dadurch gekennzeichnet, daß der zugehörige Ventilverschlußkörper (4) selbständig in der Atemöffnung (3) der Maske (1) aufgenommen ist und bei eingesetztem Filter (9) mit dem Ventilsitz (7) in Wirkverbindung steht.

2. Filteratemschutzgerät nach Anspruch 1, dadurch gekennzeichnet, daß der als ein Kragen (7) ausgebildete Ventilsitz in die Atemöffnung (3) hineinragt.

3. Filteratemschutzgerät nach Anspruch 1 oder 2, dadurch gekennzeichnet, daß die Atemöffnung (3) mit einem konzentrischen Dichtrand (5) zur Aufnahme des zylindrischen Mantels (11) des Filtergehäuses (8) umgeben und der Ventilsitz (7) konzentrisch zum Mantel (11) angeordnet ist.
